# EUROPÄISCHE PATENTSCHRIFT

(11) **EP 2 621 814 B1**
(45) Veröffentlichungstag und Bekanntmachung des Hinweises auf die Patenterteilung: **10.02.2016**
(21) Anmeldenummer: 11763729.8
(22) Anmeldetag: 30.09.2011
(51) Int. Cl.: B65B 1/12, B65B 1/32, B65B 1/36, B65B 43/60, B65B 51/08, B65B 43/46

(54) **VORRICHTUNG UND VERFAHREN ZUM DOSIEREN EINES SCHÜTTGUTS**
APPARATUS AND METHOD FOR DOSING A BULK GOOD
DISPOSITIF ET PROCÉDÉ POUR LE DOSAGE D' UNE MATIÈRE EN VRAC

(30) Priorität: 01.10.2010 EP 10186017
(43) Veröffentlichungstag der Anmeldung: 07.08.2013
(73) Patentinhaber: Bühler AG, 9240 Uzwil (CH)
(72) Erfinder: KLEINER, Andreas, CH-9527 Niederhelfenschwil (CH); HAID, René, CH-9242 Oberuzwil (CH)
(74) Vertreter: Hepp Wenger Ryffel AG
(86) Internationale Anmeldenummer: PCT/EP2011/067151
(87) Internationale Veröffentlichungsnummer: WO 2012/042034

(56) Entgegenhaltungen:
- EP-A2- 0 539 044
- DE-A1- 3 640 520
- DE-U1- 8 805 620
- JP-A- 2006 188 247
- US-A- 3 498 020
- US-A- 4 688 371
- US-A- 5 042 539
- US-A- 5 259 425

## Beschreibung

Die vorliegende Erfindung betrifft ein Verfahren sowie eine Vorrichtung zum Dosieren und Verdichten von Schüttgut und insbesondere die Verwendung der Vorrichtung zum Dosieren von Schüttgut mit den Merkmalen des Oberbegriffs des unabhängigen Anspruchs.

Aus der DE 197 34 109 A1 ist eine Vorrichtung zum Dosieren und Abgeben einer Füllgutmenge bekannt. Die Vorrichtung weist mehrere Schneckendosierer auf, die jeweils mittels eines flexiblen Schlauchstücks mit einer Durchgangskammer verbunden sind. Die Durchgangskammer ist horizontal beweglich ausgebildet, sodass diese über eine bestimmte Förderstrecke mit einem Verpackungsbehälter synchron mitbewegt werden kann. Ein Auslass der Durchgangskammer ist somit über die bestimmte Förderstrecke in relativ fester Position zum Verpackungsbehälter.

Aus der EP 0 930 153 A2 ist eine Materialverdichtungsvorrichtung für wiederverwertbares Abfallmaterial bekannt. In einem Gehäuse befindet sich eine Förderschnecke, die von einem Aufgabeort das Abfallmaterial übernimmt, während einer Beförderung verdichtet und nach der Verdichtung an einen Sammelraum abgibt.

Diese Vorrichtungen weisen den Nachteil auf, dass bei der Dosierung von Schüttgut in einen Behälter häufig eine starke Staubentwicklung insbesondere bei mehlhaltigen Schüttgütern entsteht und sowie auch die erzielte Kompaktierung oft nicht ausreichend ist. Eine Staubentwicklung kann nachteilig sein, da Staub die Umgebung verschmutzen kann und zudem die Funktionalität von technischen Einrichtungen in der Umgebung beeinträchtigen kann.

Aus der WO 2010/052325 A1 ist eine Schüttgut-Absackvorrichtung bekannt mit einer Rütteleinrichtung zur Kompaktierung von dosiertem Schüttgut.

Diese Vorrichtung hat jedoch den Nachteil, dass bei der Dosierung eines insbesondere mehligen Schüttguts eine starke Staubentwicklung auftreten kann. Zudem macht die zusätzlich notwendige Rütteleinrichtung die Vorrichtung zur Dosierung oft langsamer, da ein zusätzlicher Verfahrensschritt notwendig ist, sowie auch komplexer und damit kostspieliger in der Herstellung.

Aus der WO 2008/025175 ist eine Vorrichtung von Schüttgütern in einer evakuierten Umgebung bekannt.

Diese Vorrichtung hat jedoch den Nachteil, dass die Vorrichtung durch die notwendige Evakuierung konstruktiv aufwendig gestaltet ist und zudem das Verfahren zur Dosierung eines Schüttguts komplizierter durchzuführen ist.

Aus der US 5,042,539 ist eine gattungsgemässe Vorrichtung bekannt, bei welcher die Positionierung eines Auslasses in Abhängigkeit von einer Schüttgutdichte, einem Gewicht oder einer Drehzahl einer Dosierschnecke erfolgt. Nachteilig ist hier, dass die Verdichtung nicht optimal ist. Um diese zu erhöhen ist zusätzlich eine Rüttelvorrichtung vorhanden.

Es ist daher eine Aufgabe der vorliegenden Erfindung, die Nachteile des bekannten zu vermeiden, insbesondere also ein Verfahren und eine Vorrichtung bereitzustellen, durch die bei der Dosierung von Schüttgütern weniger Staub erzeugt wird. Weiter besteht die Aufgabe darin, die Kompaktierung der Schüttgüter bei der Dosierung zu erhöhen und den Aufbau der Vorrichtung zu vereinfachen.

Diese Aufgaben werden durch ein Verfahren mit den Merkmalen des unabhängigen Anspruchs sowie eine Vorrichtung gemäss dem nebengeordneten Anspruch gelöst.

Die erfindungsgemässe Vorrichtung zum Dosieren und Verdichten von Schüttgut umfasst einen Förderer zum Dosieren des Schüttguts. Weiter umfasst die Vorrichtung eine Messeinrichtung zur Messung wenigstens einer Messgrösse und eine Aufnahmevorrichtung zur Aufnahme eines Behälters, insbesondere eines Sacks. Der Förderer weist einen Auslass für das Schüttgut auf. Die Aufnahmevorrichtung und der Auslass sind während des Dosierens von Schüttgut in eine Einfüllöffnung eines Behälters relativ zueinander positionierbar in Abhängigkeit von der Messgrösse. Insbesondere sind der Auslass und die Aufnahmevorrichtung steuerbar und/oder regelbar positionierbar. Bevorzugt sind die Aufnahmevorrichtung und der Auslass kontinuierlich zumindest in einem Zeitabschnitt des Dosierens relativ zueinander positionierbar.

Diese Vorrichtung wird zur Durchführung eines weiter unten beschriebenen Verfahrens verwendet.

Unter einer Aufnahmevorrichtung im Sinne der Anmeldung wird eine Vorrichtung verstanden, die den Behälter aufnimmt und / oder stützt. In einer derartigen Aufnahmeeinrichtung kann beispielsweise ein Behälter aufhängbar und / oder aufstellbar sein. Die Aufnahmeeinrichtung kann beispielsweise eine Klemmvorrichtung zum Aufhängen eines Sacks umfassen oder auch als eine bewegliche Bodenfläche für einen Sack ausgebildet sein, wobei der Sack lediglich auf die Bodenfläche gestellt wird oder auch zusätzlich im Bereich der Einfüllöffnung fixiert, insbesondere festgeklemmt, wird.

Unter einem Sack wird im Sinne der vorliegenden Anmeldung ein Behälter mit zumindest flexiblen Seitenwänden und insbesondere einem flexiblen Boden verstanden. Beispielsweise kann ein Sack also aus Stoff wie beispielsweise Baumwolle, Kunststoff wie beispielsweise Polyester und Papier oder beliebigen Kombinationen daraus hergestellt sein, wie diese dem Fachmann bekannt sind, wobei Seitenwände und Boden aus diesem Material bestehen. Alternativ kann ein Sack jedoch einen nicht-flexiblen Boden beispielsweise bestehend aus Kunststoff und/oder Metall aufweisen mit Seitenwänden aus beispielsweise Baumwolle und/oder Polyester als flexible Seitenwände.

Die erfindungsgemässe Ausgestaltung hat den Vorteil, dass der Auslass des Förderers und die Aufnahmevorrichtung so zueinander positioniert werden können, dass die Staubentwicklung in der Umgebung während des Dosierens möglichst minimiert wird und gleichzeitig auch die Kompaktierung des dosierten Schüttguts verbessert werden kann.

Dies kann beispielsweise dadurch erreicht werden, dass der Auslass zum Beginn des Dosierens näher an einem Boden des Behälters positioniert wird und während des Dosierens in Abhängigkeit von der gemessenen Messgrösse der Auslass vom Boden wegbewegt wird, d.h. mit grösserem Abstand positioniert wird.

Beispielsweise kann jedoch auch zum Beginn des Dosierens ein grosser Abstand eingestellt werden, um durch den Förderer eine möglichst grosse Förderrate des Schüttguts zu erzielen, woraufhin anschliessend der Abstand zum Boden des Behälters verringert wird zur abschliessenden Kompaktierung durch das aus dem Förderer dosierte Schüttgut. Dieses Verfahren ist bevorzugt mit Schüttgütern anzuwenden, die keine grosse Staubentwicklung aufweisen beim Dosieren.

Ein weiterer Vorteil der erfindungsgemässen Ausgestaltung der Vorrichtung ist eine vereinfachte Bauweise, da weder Einrichtungen zur Erzeugung von Vakuum notwendig sind noch Rüttelvorrichtungen zur Kompaktierung. Dies hat zudem den Vorteil, dass durch die fehlende Notwendigkeit der Kompaktierung mittels einer Rütteleinrichtung das Dosieren schneller erfolgen kann, da hierfür insbesondere kein zusätzlicher Verfahrensschritt notwendig ist.

Insbesondere weist die Vorrichtung wie oben und im Folgenden beschrieben Eingabemittel zur Einstellung von zumindest einem Betriebsparameter für die Dosierung des Schüttguts auf. Betriebsparameter sind zumindest einer der folgenden Parameter oder eine Kombination von diesen: Art des Schüttguts; zu dosierendes Volumen des Schüttguts; zu dosierendes Gewicht; Förderrate des Förderers; Dosier-Gesamtdauer; relative Positionierung von Auslass und Aufnahmevorrichtung zu Beginn des Dosiervorgangs.

Dies hat den Vorteil, dass die Vorrichtung optimal für die Dosierung einstellbar ist in Abhängigkeit von den gewählten Betriebsparametern, so dass die Staubentwicklung minimiert wird und die Kompaktierung des Schüttguts verbessert wird.

Beispielsweise ist die relative Positionierung von Auslass und Aufnahmevorrichtung zu Beginn des Dosiervorgangs abhängig vom zu dosierenden Schüttgut, so dass in Abhängigkeit von der Art des Schüttguts, welche ausgewählt wurde oder voreingestellt ist, automatisch die optimale relative Positionierung von Auslass und Aufnahmevorrichtung von der Vorrichtung eingestellt werden kann.

Die Dosierung des Schüttguts kann insbesondere gemäss einer Variante als kontinuierliche Dosierung des Schüttguts ausgebildet sein. Dies bedeutet, dass aus einem Reservoir an Schüttgut jeweils die benötigte Menge, d.h. Gewicht und / oder Volumen, in den Behälter abgefüllt wird, wobei insbesondere dabei das bereits dosierte Volumen und / oder Gewicht gemessen werden sollte.

Alternativ kann die Dosierung des Schüttguts insbesondere in einem Batch-Prozess durchgeführt werden, d.h. das in einem früheren Verfahrensschritt die zu dosierenden Mengen an Schüttgut bereits portioniert werden, so dass eine Überwachung der bereits dosierten Menge an Schüttgut während der Dosierung nicht notwendig ist.

Bevorzugt ist zumindest ein der folgenden Messgrössen messbar zur relativen Positionierung von Aufnahmevorrichtung und Auslass: Stromaufnahme des Förderers; Gewicht des dosierten Schüttguts; Füllhöhe des Schüttguts im Behälter; Dosierzeit; dosiertes Volumen des Schüttguts.

Dies hat den Vorteil, dass in Abhängigkeit vom verwendeten Schüttgut die vorteilhafteste Messgrösse ausgewählt werden kann zur relativen Positionierung von Aufnahmevorrichtung und Auslass.

Die Stromaufnahme des Förderers, welche ein Indikator für den Widerstand des zu dosierenden Schüttguts ist und somit die relative Positionierung von Aufnahmevorrichtung und Auslass in Abhängigkeit von dieser Messgrösse angibt, kann als Messgrösse zur relativen Positionierung verwendet werden, wobei insbesondere die relative Positionierung geregelt erfolgen kann.

Das Gewicht des dosierten Schüttguts lässt sich beispielsweise mit einer in und / oder an der Aufnahmevorrichtung angebrachten Waage bestimmen. Alternativ kann auch das beispielsweise aus einem Vorratsbehälter dosierte Gewicht des Schüttguts mittels einer Waage zur Bestimmung der Gewichtsabnahme des Vorratsbehälters bestimmt werden oder aber auch mit einer Differential-Waage gemäss der WO 2010/052325 A1.

Die Füllhöhe kann beispielsweise mittels eines FüllstandsSensors und / oder einer Kamera bestimmt werden.

Das dosierte Volumen des Schüttguts kann beispielsweise über eine einstellbare Förderrate von Schüttgut am Förderer mittels der gemessenen Dosierzeit bestimmt werden, so dass nach erreichen der Dosier-Gesamtdauer das zu dosierende Volumen des Schüttguts erreicht wird. Beispielsweise lässt sich das dosierte Volumen auch aus dem Gewicht des dosierten Schüttguts bestimmen.

Das Gewicht des dosierten Schüttguts, eine Füllhöhe des Schüttguts im Behälter oder auch eine Dosierzeit lassen sich beispielsweise mit zuvor hinterlegten Daten in beispielsweise in der Vorrichtung vorhandenen Datenverarbeitungsmitteln korrelieren, sodass eine optimale Positionierung zwischen Auslass und Aufnahmevorrichtung einstellbar ist, wobei Auslass und Aufnahmevorrichtung insbesondere steuerbar positionierbar sind.

Eine Kombination der verschieden Messgrössen zur Positionierung von Aufnahmevorrichtung und Auslass wird zur weiteren Verbesserung der Kompaktierung und/oder der Vermeidung von Staubentwicklung herangezogen. Hierzu kann beispielsweise eine erste Positionierung aufgrund einer Füllhöhe des Schüttguts im Behälter oder auch der Dosierzeit erfolgen, d.h. ein Steuerung der Positionierung, wobei diese Positionierung daraufhin aufgrund der Stromaufnahme des Förderers geregelt wird.

Besonders bevorzugt weist die Aufnahmevorrichtung eine Positionierungseinrichtung auf, sodass die Aufnahmevorrichtung relativ zum Auslass positionierbar ist und dass insbesondere der Auslass fest positioniert ist.

Eine Positionierungseinrichtung im Sinne der vorliegenden Anmeldung ist beispielsweise eine Kombination aus Führungsschienen, entlang denen die Aufnahmevorrichtung bewegbar ist und einem Antrieb, beispielsweise einem Elektromotor, insbesondere einem Servomotor, oder auch einer Pneumatik.

Diese Ausgestaltung hat den Vorteil, dass lediglich die Position der Aufnahmevorrichtung relativ zum Auslass zu positionieren ist, was den konstruktiven Aufwand verringert und damit die Vorrichtung kostengünstiger macht. Dies wird insbesondere unterstütz durch den fest positionierten Auslass, d.h. unbeweglichen Auslass, was die Positionierung vereinfacht und damit auch die Präzision der Positionierung erhöht.

Insbesondere weist diese Ausgestaltung den weiteren Vorteil auf, dass bei einem fest positioniertem Auslass zum Förderer nicht die gesamte Dosiervorrichtung, d.h. der Förderer mit Antrieb, bewegt werden muss, da dieser üblicherweise ein hohes Gewicht aufweist. Somit kann die Positionierungseinrichtung vereinfacht werden und ist im Betrieb energetisch günstiger zu betreiben.

Ganz besonders bevorzugt ist der Förderer als Schneckenförderer ausgebildet, wobei die Aufnahmevorrichtung und der Auslass in Abhängigkeit eines gemessenen Drehmoments relativ zueinander positionierbar sind.

Als Drehmomentsensor eignen sich beispielsweise indirekt die gemessene Stromaufnahme des Schneckenförderers zum Dosieren oder aber auch dem Fachmann bekannte Dehnmessstreifen.

Dies hat den Vorteil, dass die Messung mittels einfacher und zuverlässiger Sensoren durchgeführt werden kann, sodass die Regelung der Positionierung der Aufnahmevorrichtung relativ zum Auslass präzise erfolgen kann. Dies ist insbesondere vorteilhaft in Verbindung mit einem Schneckenförderer, dessen Förderrate an Schüttgut im Wesentlichen von der Drehzahl der Schnecke abhängig ist. Dabei lässt sich über die Einstellung der Drehzahl die Förderrate, d.h. das geförderte Volumen pro Zeiteinheit, von Schüttgut einstellen. Bei konstanter Drehzahl verändert sich die Stromaufnahme des Schneckenförderers in Abhängigkeit von einem Förderwiderstand des Schüttguts. Der Förderwiderstand, der auch als Strömungswiderstand bezeichnet wird, ist beispielsweise abhängig von der Füllhöhe an Schüttgut im Behälter und der relativen Positionierung vom Auslass des Schneckenförderers und der Aufnahmevorrichtung mit dem Behälter.

Zusätzlich bevorzugt ist der Förderer derart angeordnet, dass die Förderrichtung des Schüttguts im Förderer im Wesentlichen parallel zur Wirkung der Schwerkraft liegt.

Die Formulierung, dass eine Förderrichtung im Wesentlichen parallel zur Wirkung der Schwerkraft liegt, bedeutet also, dass der Förderer im Wesentlichen vertikal angeordnet ist. Im Sinne der vorliegenden Anmeldung bedeutet im Wesentlichen parallel zur Wirkung der Schwerkraft, dass die Förderrichtung und insbesondere die Achse einer Schnecke des Schneckenförderers einen Winkel von ± 20°, bevorzugt ± 10° und besonders bevorzugt ± 5° zur Wirkung der Schwerkraft aufweist.

Dies hat den Vorteil, dass die Förderwirkung durch die Schwerkraft unterstütz wird und damit der Energieverbrauch der Vorrichtung gesenkt wird. Zudem vereinfacht diese konstruktive Ausgestaltung die Vorrichtung, da keine gebogenen Rohre zum Transport des Schüttguts notwendig sind und damit die Vorrichtung weiter vereinfacht wird und somit auch kostengünstiger wird.

Zusätzlich besonders bevorzugt ist die Aufnahmevorrichtung in Förderrichtung relativ zum Auslass positionierbar. Mit anderen Worten, die Aufnahmevorrichtung ist lediglich im Wesentlichen parallel zur Wirkung der Schwerkraft positionierbar.

Dies hat den Vorteil, dass die Positionierungseinrichtung vereinfacht werden kann, da lediglich eine Positionierung in einer Richtung notwendig ist. Dies macht die Vorrichtung kostengünstiger und vereinfacht auch die Positionierung von Aufnahmevorrichtung zu Auslass.

Zusätzlich besonderes bevorzugt ist die Aufnahmevorrichtung derart ausgebildet, dass der Auslass während des Dosierens in den Behälter eingreifen kann.

Dies hat den Vorteil, dass der Auslass unter anderem auch benachbart zum Boden des Behälters platziert werden kann zur Vermeidung von Staubentwicklung, die oft besonders am Anfang sehr gross wird und somit ein Grossteil des erzeugten Staubes im Behälter bleibt.

Alternativ bevorzugt weist die Aufnahmevorrichtung eine Befestigungseinrichtung zur Befestigung der Einfüllöffnung auf.

Diese Befestigungseinrichtung ist derart ausgestaltet, dass die Einfüllöffnung des Behälters so geformt wird, dass der Auslass in den Behälter eingreifen kann und zudem Luft, die durch das dosierte Schüttgut verdrängt wird, aus dem Behälter entweichen kann.

Alternativ besonders bevorzugt weist die Aufnahmevorrichtung eine Stützungseinrichtung auf zur Stützung eines Bodens des Behälters. Diese Stützungseinrichtung ist insbesondere als Auflagefläche ausgebildet.

Dies hat den Vorteil, dass der Boden des Behälters auf der Aussenseite des Bodens abgestützt wird und somit die Gefahr der Beschädigung des Behälters durch das dosierte Schüttgut verringert wird. Dies ist insbesondere wichtig bei der Verwendung von Säcken, die bei schneller Dosierung reissen könnten.

Bevorzugt weist die Vorrichtung eine im Betrieb zwischen Boden und Einfüllöffnung angeordnete Kompaktiereinrichtung auf zur Kompaktierung des Schüttguts während des Dosierens, wobei die Kompaktiereinrichtung relativ zum Auslass fest angeordnet ist. Insbesondere ist die Kompaktiereinrichtung zwischen Boden und Befestigungseinrichtung angeordnet.

Unter einer Kompaktiereinrichtung wird im Sinne der vorliegenden Anmeldung eine Einrichtung verstanden, mittels der zumindest während des Dosierens des Schüttguts in den Behälter die Kompaktierung des dosierten Schüttguts verbessert wird. Dies kann beispielsweise mittels Einschnürung des Behälters zwischen Boden und Befestigungseinrichtung erfolgen und / oder mittels einer Blende angeordnet zwischen Boden und Befestigungseinrichtung, wobei die Blende im Wesentlichen einen Querschnitt komplementär zur Einfüllöffnung aufweist und in den Behälter eingreifen kann; bei Verwendung eines nicht-einschnürbaren Behälters ist es vorteilhaft, lediglich eine Blende zu verwenden.

Die Anordnung einer Kompaktiereinrichtung hat den Vorteil, dass die Kompaktierung während des Dosierens verbessert wird und dadurch die Steuerung und / oder Regelung der Position des Auslasses in Abhängigkeit von der Messgrösse wie beispielsweise dem Drehmoment und / oder der Stromaufnahme des Förderers gewährleistet wird. Unter Umständen ist es möglich, dass ohne die Anordnung der Kompaktiereinrichtung Schüttgut entlang des Förderers zur Einfüllöffnung des Behälters aufsteigen kann, wodurch kaum eine Kompaktierung des Schüttguts erfolgen kann und dadurch die Steuerung und / oder Regelung der Position des Förderers unzuverlässig wird.

Diese Ausgestaltung der Vorrichtung mittels der Anordnung einer Kompaktiereinrichtung hat den weiteren Vorteil, dass Schüttgut, welches mittels des Förderers durch den Auslass in den Behälter gefördert wird, durch die Kompaktiereinrichtung zumindest teilweise daran gehindert wird, in Richtung der Einfüllöffnung durch das Dosieren, beispielsweise durch dadurch auftretende Druckschwankungen im Behälter, gefördert zu werden. Durch das Dosieren wird ja zumindest teilweise Schüttgut wieder aufgewirbelt und kann sich dadurch auf der Aussenseite des Förderers, welcher ja in den Behälter hineinragt, absetzen. Durch die Anordnung der Kompaktiereinrichtung wird dies nach derzeitigem Verständnis reduziert. Eine derartige Ablagerung von Schüttgut auf der Aussenseite hat den Nachteil, dass beispielsweise ein Reinigungsschritt erforderlich wird und die Kontaminationswahrscheinlichkeit bei einem nachfolgenden Dosiervorgang beispielsweise bei Dosierung eines anderen Schüttguts erhöht wird.

Besonders bevorzugt ist die Kompaktiereinrichtung als Einschnüreinrichtung ausgebildet zur Einschnürung eines in der Aufnahmevorrichtung aufgenommenen Sacks. Die Einschnüreinrichtung umfasst eine Öffnung zur Aufnahme des Sacks, wobei im Betrieb bei bestimmungsgemässem Gebrauch der Auslass zwischen dem Boden des Sacks und der Öffnung positionierbar ist.

Unter einer Einschnüreinrichtung wird im Sinne der vorliegenden Anmeldung eine Vorrichtung verstanden, mit der die Seitenwand eines Sacks deformierbar ist zur Verkleinerung des Querschnitts des Sacks zumindest im Bereich der Einschnüreinrichtung. Dies kann beispielsweise mittels einer Klemmeinrichtung definierend eine Öffnung, in die der Sack aufgenommen ist, erreicht werden, wenn der Umfang der Öffnung kleiner als der Umfang der Seitenwand des Sacks ist, wodurch der Sack im Bereich der Einschnüreinrichtung eingeschnürt wird. Dies kann beispielsweise durch Klemmhebel oder Drahtschnüre oder andere geeignete Vorrichtungen erfolgen.

Eine Einschnürung eines Sacks, der in der Einschnüreinrichtung aufgenommen ist, zwischen Boden und Einfüllöffnung des Sacks hat im Sinne der vorliegenden Anmeldung die Bedeutung, dass zwischen der Einfüllöffnung des Sacks und dem Boden des Sacks bei bestimmungsgemässen Gebrauch in der Vorrichtung eine Einschnürung erfolgt. Insbesondere erfolgt diese Einschnürung in einer Ebene im Wesentlichen senkrecht zur Wirkung der Gravitation, d.h. im Wesentlichen parallel zur Einfüllöffnung des Sacks.

Eine feste Anordnung der Einschnüreinrichtung relativ zum Auslass des Förderers hat im Sinne der vorliegenden Anmeldung die Bedeutung, dass bei fester Positionierung des Auslasses die Einschnüreinrichtung ebenfalls fest positioniert ist und bei variabler Positionierbarkeit des Auslasses die Einschnüreinrichtung im Wesentlichen parallel mit dem Auslass positioniert wird. Beispielsweise wird also der Sack mittels der Befestigungseinrichtung an der Einfüllöffnung befestigt, wobei die Einschnüreinrichtung zwischen dem Boden des Sacks und der Befestigungseinrichtung den Sack einschnürt; die durch die Einschnüreinrichtung gebildete Öffnung ist im Wesentlichen parallel zur Einfüllöffnung ausgerichtet; der Auslass ist im Betrieb bei bestimmungsgemässem Gebrauch also derart positionierbar, dass dieser in die Einfüllöffnung des Sacks und die Öffnung der Einschnüreinrichtung eingreifen kann.

Ganz besonders bevorzugt weist die Öffnung eine im Wesentlichen komplementäre Form zum Querschnitt des Auslasses auf, derart, dass der Auslass in die Öffnung eingreifen kann und ein Sack zwischen Einschnüreinrichtung und Auslass einschnürbar ist.

Alternativ ganz besonders bevorzugt ist die Vorrichtung als Absackkarussell ausgebildet.

Als Absackkarussell wird im Sinne der vorliegenden Anmeldung eine Vorrichtung zum Dosieren von Schüttgut in einen Behälter verstanden, der zumindest eine Aufnahmevorrichtung zur Aufnahme eines Behälters aufweist, wobei das Absackkarussell eine Befestigungsposition zur Befestigung der Einfüllöffnung an der Befestigungseinrichtung aufweist. Zudem weist das Absackkarussell eine Dosierposition zum Dosieren von Schüttgut in den Behälter auf sowie eine Entnahmeposition, an der der Behälter vom Absackkarussell entnommen wird. Weiterhin weist das Absackkarussell Mittel auf zur Transportierung des Behälters von der Befestigungsposition zur Dosierposition sowie zur Entnahmeposition.

Dies hat den Vorteil, dass an unterschiedlichen Positionen Verfahrensschritte eines vollständigen Dosierprozesse stattfinden können, sodass der Prozess der Befestigung, Dosierung und Entnahme des Behälters beschleunigt werden kann.

Bevorzugt weist die Vorrichtung eine Anbringungseinrichtung zum automatisierten Befestigen eines Behälters an der Befestigungseinrichtung auf.

Dies kann insbesondere dadurch erfolgen, dass beispielsweise bei der Verwendung von Säcken als Behälter diese leer, d.h. ohne Schüttgut, an der Befestigungsposition gestapelt werden können und die Maschine bei Bedarf mittels einer Greifeinrichtung, insbesondere eines Roboters, einen Sack greift und diesen an der Befestigungseinrichtung befestigt. Alternativ können auch beispielsweise Behälter mit festen Wänden mittels eines Transportbandes zur Befestigungsposition gefördert werden und dort mittels einer dem Fachmann bekannten Mechanik befestigt, insbesondere gegriffen, werden.

Besonders bevorzugt weist die Vorrichtung eine Entnahmeeinrichtung zum automatisierten Entnehmen des Behälters von der Befestigungseinrichtung auf.

Diese beiden bevorzugten Ausführungsformen haben den Vorteil, dass die Dosierung von Schüttgut in einen Behälter weiter beschleunigt erfolgen kann und damit die Kosten weiter gesenkt werden können.

Die vorliegenden Erfindung betrifft auch ein Verfahren zum Dosieren und Verdichten von Schüttgut. Dieses Verfahren umfasst den Schritt des Positionierens eines Förderers und einer Aufnahmevorrichtung relativ zueinander mit einem Abstand zwischen einem Auslass des Förderers und einem Boden eines Behälters, insbesondere eines Sacks, in der Aufnahmevorrichtung. Hierbei können die Positionierung des Förderers sowie eine Befestigung des Behälters in der Aufnahmevorrichtung in beliebiger Reihenfolge erfolgen. Daraufhin erfolgt ein Dosieren des Schüttguts mittels des Förderers in den Behälter durch eine Einfüllöffnung des Behälters. Wenigstens eine Messgrösse wird zumindest während des Dosierens gemessen, wobei insbesondere eine Stromaufnahme des Förderers, eine Gewicht des dosierten Schüttguts, eine Füllhöhe des Schüttguts im Behälter, ein dosiertes Volumen des Schüttguts oder auch eine Dosierzeit gemessen wird. Es kann auch eine aufeinander folgende oder gleichzeitige Messung der vorgenannten Messgrössen erfolgen. Daraufhin erfolgt eine Einstellung des Abstandes zwischen Auslass und Boden in Abhängigkeit von zumindest einer der gemessenen Messgrössen während des Dosierens.

Dieses Verfahren wird insbesondere mit einer Vorrichtung wie oben beschrieben ausgeführt und weist daher alle Vorteile der oben beschriebenen Vorrichtung auf.

Ein Abstand zwischen Auslass und Boden ist im Sinne der Anmeldung definiert als Abstand parallel zur Schwerkraft zwischen dem tiefsten Punkt des Bodens im Bereich einer Projektion des Auslasses parallel zur Schwerkraft auf den Boden sowie dem Mittelwert des tiefsten und höchsten Punktes des Auslasses bei bestimmungsgemässem Gebrauch ausschliesslich unter Berücksichtigung des Abstandes in Richtung der Schwerkraft. Mit anderen Worten, ein Abstand senkrecht zur Richtung der Schwerkraft wird nicht berücksichtigt.

Bevorzugt wird in dem Verfahren als Förderer ein Schneckenförderer verwendet, wobei die Aufnahmevorrichtung und der Auslass in Abhängigkeit eines gemessenen Drehmoments relativ zueinander positioniert werden. Insbesondere wird die Aufnahmevorrichtung relativ zum Auslass positioniert.

Auch diese Ausgestaltung des Verfahrens weist die oben beschriebenen Vorteile bezüglich der Drehmomentmessung und der Positionierung der Aufnahmevorrichtung relativ zum Auslass auf.

Besonders vorteilhaft ist der Auslass fest positioniert. Besonders bevorzugt wird der Abstand während des Dosierens vergrössert. Insbesondere wird der Abstand in Abhängigkeit von der gemessen Messgrösse gesteuert und/oder geregelt.

Auch diese Ausgestaltung des Verfahrens weist die oben beschriebenen Vorteile bezüglich der Vorrichtung auf.

Insbesondere bevorzugt wird ein Abstand von weniger als 10 cm, bevorzugt weniger als 8 cm, besonders bevorzugt weniger als 5 cm und ganz besonders bevorzugt von weniger als 1 cm.

Ganz besonders bevorzugt erfolgt die Einstellung des Abstandes kontinuierlich zumindest in einem Zeitabschnitt des Dosierens.

Dies hat den Vorteil, dass der Abstand nicht nur punktuell gesteuert und/oder geregelt wird, sodass die Positionierung in Abhängigkeit von der Messgrösse präziser erfolgen kann und damit die Staubentwicklung verringert und die Kompaktierung erhöht wird.

Bevorzugt greift der Auslass während der gesamten Dauer des Dosierens in den Behälter ein.

Bevorzugt ist am und / oder im Behälter während des Dosierens eine Kompaktiereinrichtung zur Kompaktierung des dosierten Schüttguts fest in Relation zum Auslass angeordnet. Insbesondere ist die Kompaktiereinrichtung eine Einschnüreinrichtung, wobei der Sack zwischen Boden und Einfüllöffnung mittels der Einschnüreinrichtung eingeschnürt ist.

Besonders bevorzugt wird der Abstand während des Dosierens derart eingestellt, dass der Auslass zwischen dem Boden und einer Einschnüreinrichtung für zumindest 50 % der Doserzeit positioniert wird. Bevorzugt wird der Auslass zwischen dem Boden und der Einschnüreinrichtung für zumindest 70 %, besonders bevorzugt für zumindest 90 % und ganz besonders bevorzugt für 100 % positioniert.

Dies hat den Vorteil einer besseren Kompaktierung des Schüttguts im Behälter und einer geringen Ablagerung von Schüttgut auf der Aussenseite des Förderers.

Eine weiterer Aspekt der vorliegenden Erfindung ist gerichtet auf die Verwendung einer Vorrichtung wie oben beschrieben zur Dosierung von Schüttgut. Insbesondere werden Schüttgüter aus der Liste der folgenden Produkte oder Mischungen daraus dosiert: Zement, Kalk, Kunststoff, Getreide, Gries, Mehl, Kleie, Futtermittel, Zucker, Salz.

Diese Verwendung erfolgt mit einer Vorrichtung wie oben beschrieben gemäss dem oben beschriebenen Verfahren und weist deshalb alle entsprechenden Vorteile auf.

Ein zusätzlicher alternativer Aspekt ist gerichtet auf eine Vorrichtung mit einem Schneckenförderer zum Dosieren von Schüttgut. Insbesondere entspricht die Vorrichtung der oben beschriebenen Vorrichtung. Zudem wird mit dem Schneckenförderer insbesondere Schüttgut verdichtet. Der Schneckenförderer ist bei bestimmungsgemässem Gebrauch im Wesentlichen vertikal angeordnet.

Die Formulierung im Wesentlichen vertikal hat im Sinne der vorliegenden Anmeldung die Bedeutung, dass die Achse der Schnecke des Schneckenförderers bei bestimmungsgemässem Gebrauch im Wesentlichen parallel zur Schwerkraft ausgerichtet ist, insbesondere in einem Winkelbreiche von ± 20°, bevorzugt von ± 10° und ganz besonders bevorzugt ± 5° bezogen auf die Wirkungsrichtung der Schwerkraft.

Diese Ausgestaltung der Vorrichtung hat den Vorteil, dass die Vorrichtung zum Dosieren von Schüttgut vereinfacht wird, da insbesondere keine gebogenen Rohre zur Förderung des Schüttguts in einem Behälter notwendig sind und zudem die Förderung des Schüttguts in den Behälter durch die Schwerkraft unterstützt wird und damit der Energieverbrauch gesenkt wird. Zudem wird durch die konstruktive Ausgestaltung der Vorrichtung das Risiko, das Produkt über längere Zeit in der Vorrichtung verbleibt, da es nicht zuverlässig gefördert wird, verringert. Dies kann beispielsweise der Fall sein, wenn insbesondere im Bereich von Krümmungen von Rohren, durch die das Schüttgut gefördert wird, sich Schüttgut ansammelt und nicht weiter transportiert wird, was unerwünscht ist.

Die Erfindung wird nachfolgend anhand von Ausführungsbeispielen zum besseren Verständnis näher erläutert, ohne das die Erfindung auf die Ausführungsbeispiel zu beschränken ist. Es zeigen:
- Figur 1:: Schematische Darstellung einer erfindungsgemässen Vorrichtung in einer ersten Position;
- Figur 2:: schematische Darstellung einer erfindungsgemässen Vorrichtung in einer zweiten Position;
- Figur 3:: Diagramm eines Dosiervorgangs von Griess in Abhängigkeit von der Zeit;
- Figur 4:: schematische Darstellung einer erfindungsgemässen Vorrichtung mit einer Einschnüreinrichtung in einer Startposition;
- Figur 5:: schematische Darstellung der erfindungsgemässen Vorrichtung gemäss Figur 4 in einer Endposition;
- Figur 6:: schematische Darstellung einer Einschnüreinrichtung in einer geschlossenen Position;
- Figur 7:: schematische Darstellung der Einschnüreinrichtung gemäss Figur 6 in einer Offenstellung;
- Figur 8:: schematische Darstellung einer alternativen Einschnüreinrichtung in einer geschlossenen Position;
- Figur 9:: schematische Darstellung der alternativen Einschnüreinrichtung gemäss Figur 8 in einer Offenstellung.

In Figur 1 ist in schematischer Darstellung eine erfindungsgemässe Vorrichtung 1 zur Dosierung von Schüttgut 2 dargestellt. Die Vorrichtung 1 weist ein Gestell 15 auf, in dem ein Schneckenförderer 10, eine Befestigungseinrichtung 26, eine Aufnahmevorrichtung 20 und eine Positionierungseinrichtung 27 angebracht sind.

Eine Schnecke 17 des Schneckenförderers 10 wird mittels eines Antriebs 13 angetrieben, d.h. in Rotation versetzt. Der Schneckenförderer 10 weist einen trichterförmigen Einlassbereich 14 auf mit einem Einlass 11. Zudem weist der Schneckenförderer 10 einen Auslass 12 auf, der in die Befestigungseinrichtung 26 eingreift.

In der Aufnahmevorrichtung 20 ist ein Sack 22 aufgenommen, wobei eine Einfüllöffnung 23 des Sacks 22 aufgenommen ist. Die Befestigungseinrichtung 26 ist Teil der Aufnahmevorrichtung 20. Ein Boden 24 des Sacks 22 wird von einer Auflagefläche 25 der Aufnahmevorrichtung 20 abgestützt. Der Boden 24 ist vom Auslass 12 des Schneckenförderers 10 mit einem Abstand d = 75 cm beabstandet.

Mittels der Positionierungseinrichtung 27 ist die Aufnahmevorrichtung 20 in vertikaler Richtung, d.h. parallel zur Achse der Schnecke 17 relativ zum Schneckenförderer 10, positionierbar.

Die Vorrichtung 1 weist zudem zwei Aufstellmittel 16 zur Ausrichtung und insbesondere zur Winkeleinstellung der Vorrichtung in Bezug auf die Wirkung der Schwerkraft auf.

Im Betrieb wird Schüttgut 2 gemäss dem mit 2 bezeichneten Pfeil in den Einlass 11 gefördert und mittels des Schneckenförderers 10 in den Sack 22 dosiert, wobei ein Drehmoment des Schneckenförderers mit einer nicht gezeigten Messeinrichtung gemessen wird und der Abstand d zwischen Auslass 12 und Boden 24 mittels der Positionierungseinrichtung 27 in Abhängigkeit von dem gemessenen Drehmoment eingestellt wird.

In Figur 2 ist die erfindungsgemässe Vorrichtung gemäss Figur 1 in einer zweiten Stellung gezeigt. Gleiche Referenzzeichen bezeichnen gleiche Merkmale wie in Figur 1 beschrieben und werden nur bei Bedarf erneut erläutert.

Ein Schneckenförderer 10 mit einer Schnecke 17 greift in eine Befestigungseinrichtung 26 in einen Behälter 21 mit einer Einfüllöffnung 23 ein. Der Behälter 21 weist einen Boden 24 auf, wobei ein Auslass 12 des Schneckenförderers 10 benachbart zum Boden 24 des Behälters 21 positioniert ist, d.h. der Abstand d beträgt etwa 5 cm.

Im Betrieb wird nun Schüttgut 2 durch den Einlass 11 des Schneckenförderers 10 gefördert und mittels des Schneckenförderers 10 in den Behälter 21 dosiert. Während des Dosierens wird ein Drehmoment über die Stromaufnahme des Schneckenförderers bestimmt mittels einer nicht gezeigten Messeinrichtung, so dass bei einem Anstieg der Stromaufnahme eine Aufnahmevorrichtung 20 parallel zur Achse der Schnecke 17, d.h. parallel zur Wirkung der Schwerkraft, wegbewegt wird, wodurch sich der Abstand d vergrössert.

In Figur 3 ist ein Dosiervorgang für Schüttgut wie beispielsweise Griess in einen Sack mit einer erfindungsgemässen Vorrichtung dargestellt.

Zum Zeitpunkt t₀ wird eine Position 33 einer Aufnahmevorrichtung so gewählt, dass ein Abstand zwischen einem Boden des Sackes und einem Auslass eines Schneckenförderers < 5 cm ist.

Zum Zeitpunkt t₀ wird der Dosiervorgang begonnen, wobei das dosierte Volumen durch die Kurve 35, d.h. das kumulierte Abfüllvolumen, dargestellt ist. Zur gleichen Zeit wird die Messung des Drehmoments begonnen, welches durch die Kurve 30 dargestellt ist, und mit einem Soll-Drehmoment 31 verglichen. Eine Schneckendrehzahl 34 einer Förderschnecke wird auf einen konstanten Wert nach einer Anlaufzeit von t₁ eingestellt.

Sobald eine gewisse Menge Schüttgut in den Sack dosiert wurde, steigt das Drehmoment 30 über das voreingestelltes Soll-Drehmoment 31, woraufhin ein Abstand zwischen einem Auslass des Schneckenförderers und dem Boden des Sacks vergrössert wird. Hierzu wird die Aufnahmevorrichtung auf eine Geschwindigkeit 32 beschleunigt und somit von dem Schneckenförderer wegbewegt, wie im Bereich von t₂ bis t₃ mittels der Kurven bezüglich der Geschwindigkeit 32 und der Position 33 der Aufnahmevorrichtung dargestellt ist.

Sobald eine vordefiniertes Abfüllvolumen gemäss der Kurve 35 bei etwa t₄ = 4 Sekunden erreicht ist, wird die Regelung beendet und der Behälter so positioniert, dass dieser aus der Vorrichtung ab dem Zeitpunkt t₅ entnommen werden kann.

In Figur 4 ist eine erfindungsgemässe Vorrichtung wie in Figur 1 in einer Startposition dargestellt. Im Unterschied zur Figur 1 weist die vorliegende Vorrichtung 1 eine Kompaktiereinrichtung umfassend eine Einschnüreinrichtung 29 auf, mittels der der Sack 22 im Querschnitt eingeschnürt wird.

Der Auslass 12 des Schneckenförderers 10 umfassend eine Schnecke 17 ist zwischen dem Boden 24 des Sacks 22 und der Einschnüreinrichtung 29 angeordnet. Die Einschnüreinrichtung 29, die einen Klemmhebel umfasst, ist zwischen der Befestigungseinrichtung 26 und dem Boden 24 angeordnet.

Im Betrieb wird Schüttgut 2 durch den Einlass 11 mittels des Schneckenförderers 10 durch den Auslass 12 in den Sack 22 gefördert, der im Bereich der Einschnüreinrichtung 29 eingeschnürt ist. Sobald wie zu Figur 3 erläutert ein Soll-Drehmoment erreicht ist, wird der Sack 22 mittels der Positioniereinrichtung 27 positioniert, wobei der Boden 24 von dem Auslass 12 wegbewegt wird zu einer in Figur 5 dargestellten Position. Die Einschnüreinrichtung 29 und der Auslass 12 sind fest zueinander positioniert.

In Figur 5 ist die Endposition des Sacks 22 am Ende des Dosiervorgangs dargestellt, bevor dieser aus der Vorrichtung 1 entnommen wird. Auch gemäss Figur 5 ist der Sack 22 mittels der Einschnüreinrichtung 29 eingeschnürt. Der Auslass 12 befindet sich während 100 % der Dosierzeit zwischen dem Boden 24 und der Einschnüreinrichtung 29.

In Figur 6 ist die Kompaktiereinrichtung umfassend die Einschnüreinrichtung 29 gemäss Figur 4 sowie eine Blende 18 in einer schematischen Draufsicht mit einem darin aufgenommenen Sack 22 dargestellt. Die Einschnüreinrichtung 29 ist am Gestell 15 befestigt und damit fest in Relation zum Auslass 12. Die Einschnüreinrichtung 29 bildet eine Öffnung 19, in die der Sack 22 aufgenommen ist, wodurch dieser eingeschnürt wird. In die Öffnung 19 greift der Auslass 12 ein und damit in den Sack 22. An dem Auslass 12 ist die Blende 18 fest angeordnet, die ebenfalls in den Sack eingreift. Die Blende weist einen Querschnitt im Wesentlichen komplementär zur Einfüllöffnung des Sacks 22 auf, so dass das Eingreifen der Blende 18 in den Sack ermöglicht wird und die verbesserte Kompaktierung erreicht wird.

In Figur 7 ist in schematischer Draufsicht die Einschnüreinrichtung 29 gemäss Figur 6 gezeigt. Die Einschnüreinrichtung 29 gemäss Figur 7 befindet sich in einer Offenstellung, so dass ein Sack 22 in der Vorrichtung befestigt werden kann und anschliessend die Einschnüreinrichtung 29 geschlossen wird zur Einschnürung des Sacks 22 in der Öffnung. Der Auslass ist hier nicht dargestellt.

In Figur 8 ist schematisch in einer Draufsicht eine als Einschnüreinrichtung 29 ausgebildete Kompaktiereinrichtung dargestellt. Die Einschnüreinrichtung 29 weist eine Öffnung 19 mit im Wesentlichen komplementär zum Querschnitt des Auslasses 12 auf, sodass der Auslass 12 in die Öffnung eingreift und ein Sack 22 zwischen der Einschnüreinrichtung 29 und dem Auslass 12 in der hier gezeigten Geschlossenstellung eingeschnürt ist. Dadurch hat der Sack im Bereich der Einschnüreinrichtung 29 einen im Wesentlichen kreisförmigen Querschnitt komplementär zum Querschnitt des Auslasses 112.

Die Distanz a der beiden mit 29 bezeichneten Elemente beträgt etwa 5 mm. Mit dieser Ausgestaltung der Einschnüreinrichtung 29 wird eine gute Kompaktierung im Betrieb erreicht.

In Figur 9 ist schematisch in einer Draufsicht die Einschnüreinrichtung 29 in einer Offenstellung ohne Auslass dargestellt. Vor der Einschnürung weist der Sack 22 einen im Wesentlichen elliptischen Querschnitt auf.

## Patentansprüche

1. Verfahren zum Dosieren und Verdichten von Schüttgut (2) umfassend die folgenden Schritte:
- Positionieren eines Förderers und einer Aufnahmevorrichtung (20) relativ zueinander mit einem Abstand (d) zwischen einem Auslass (12) des Förderers und einem Boden (24) eines Behälters (21), insbesondere eines Sacks (22), in der Aufnahmevorrichtung (20); und
- Kontinuierliches oder als Batch-Prozess mit Vorportionierung durchgeführtes Dosieren des Schüttguts (2) mittels des Förderers in den Behälter (21) durch eine Einfüllöffnung (23) des Behälters;
**dadurch gekennzeichnet, dass** beim Abfüllen des Behälters (21) die Kompaktierung des Schüttguts (2) erhöht wird durch
- Messen zumindest einer der folgenden Messgrössen: Stromaufnahme des Förderers, Drehmoment des Förderers, Füllhöhe des Schüttguts (2) im Behälter (21), Dosierzeit; und
- Einstellung des Abstandes (d) zwischen Auslass (12) und Boden (24) in Abhängigkeit von der gemessenen Messgrösse oder einer Kombination der gemessenen Messgrösse und einem gemessenen Gewicht des dosierten Schüttguts (2) und/oder einem gemessenen dosierten Volumen des Schüttguts (2).

2. Verfahren nach Anspruch 1, **dadurch gekennzeichnet, dass** zumindest in einem Zeitabschnitt des Dosierens die Einstellung des Abstandes (d) kontinuierlich erfolgt.

3. Verfahren nach einem der Ansprüche 1 oder 2, **dadurch gekennzeichnet, dass** am und / oder im Behälter (21) während des Dosierens eine Kompaktiereinrichtung zur Kompaktierung des dosierten Schüttguts fest in Relation zum Auslass (12) angeordnet ist.

4. Verfahren nach Anspruch 3, **dadurch gekennzeichnet, dass** die Kompaktiereinrichtung eine Einschnüreinrichtung (29) ist und der Behälter (21) zwischen Boden (24) und Einfüllöffnung (23) mittels der Einschnüreinrichtung (29) eingeschnürt wird.

5. Verfahren nach Anspruch 4, **dadurch gekennzeichnet, dass** der Abstand (d) während des Dosierens derart eingestellt wird, dass der Auslass (12) zwischen dem Boden (24) und der Einschnüreinrichtung (29) für zumindest 50% der Dosierzeit, bevorzugt für zumindest 70%, besonders bevorzugt für zumindest 90% und ganz besonders bevorzugt für 100% positioniert wird.

6. Vorrichtung (1) zum Dosieren und Verdichten von Schüttgut (2) zur Durchführung eines Verfahrens nach einem der Ansprüche 1 bis 5, umfassend
- den Förderer für das Schüttgut (2),
- eine Messeinrichtung zur Messung der wenigstens einen Messgrösse und
- eine Aufnahmevorrichtung (20) zur Aufnahme des Behälters (21), wobei der Förderer einen Auslass (12) für das Schüttgut (2) aufweist, und wobei die Aufnahmevorrichtung (20) und der Auslass (12) während des Dosierens von Schüttgut (2) in eine Einfüllöffnung (23) des Behälters relativ zueinander steuerbar und / oder regelbar positionierbar sind, in Abhängigkeit von der Messgrösse oder einer Kombination der gemessenen Messgrösse und einem gemessenen Gewicht des dosierten Schüttguts (2) und/oder einem gemessenen dosierten Volumen des Schüttguts (2).

7. Vorrichtung (1) nach Anspruch 6, **dadurch gekennzeichnet, dass** der Förderer als Schneckenförderer (10) ausgebildet ist und dass die Aufnahmevorrichtung (20) und der Auslass (12) in Abhängigkeit wenigstens des gemessenen Drehmoments relativ zueinander positionierbar sind.

8. Vorrichtung (1) nach Anspruch 6 oder 7, mit einem Schneckenförderer (10) zum Dosieren und Verdichten von Schüttgut (2), **dadurch gekennzeichnet, dass** der Schneckenförderer (10) bei bestimmungsgemässem Gebrauch im Wesentlichen vertikal angeordnet ist.

9. Vorrichtung (1) nach einem der Ansprüche 6 oder 7, **dadurch gekennzeichnet, dass** der Förderer derart angeordnet ist, dass die Förderrichtung des Schüttguts (2) im Förderer im Wesentlichen parallel zur Wirkung der Schwerkraft liegt.

10. Vorrichtung (1) nach Anspruch 9, **dadurch gekennzeichnet, dass** die Aufnahmevorrichtung (20) in Förderrichtung relativ zum Auslass (12) positionierbar ist.

11. Vorrichtung (1) nach einem der Ansprüche 6 bis 10, **dadurch gekennzeichnet, dass** die Aufnahmevorrichtung (20) eine Stützungseinrichtung, insbesondere eine Auflagefläche (25), aufweist zur Stützung eines Bodens (24) des Behälters (21).

12. Vorrichtung (1) nach einem der Ansprüche 6 bis 10, **dadurch gekennzeichnet, dass** die Vorrichtung (1) eine im Betrieb zwischen Boden (24) und Einfüllöffnung (23) angeordnete Kompaktiereinrichtung aufweist zur Kompaktierung des Schüttguts während des Dosierens, wobei die Kompaktiereinrichtung relativ zum Auslass (12) fest angeordnet ist.

13. Vorrichtung (1) nach Anspruch 12, **dadurch gekennzeichnet, dass** die Kompaktiereinrichtung als Einschnüreinrichtung (29) ausgebildet ist zur Einschnürung eines in der Aufnahmevorrichtung (20) aufgenommenen Sacks (22), umfassend eine Öffnung (19) zur Aufnahme des Sacks (22), wobei im Betrieb bei bestimmungsgemässem Gebrauch der Auslass (12) zwischen dem Boden (24) des Sacks (22) und der Öffnung (19) positionierbar ist.

14. Vorrichtung (1) nach einem der Ansprüche 6 bis 13, **dadurch gekennzeichnet, dass** die Vorrichtung (1) als Absackkarussell ausgebildet ist.

15. Verwendung einer Vorrichtung (1) gemäss einem der Ansprüche 6 bis 14 zur Dosierung von Schüttgütern (2) aus der Liste der folgenden Produkte oder Mischungen daraus: Zement, Kalk, Kunststoffe, Getreide, Griess, Mehl, Kleie, Futtermittel, Zucker, Salz.

## Claims

1. Method for metering and compressing bulk material (2), comprising the following steps:
- positioning a conveyor and an accommodating apparatus (20) relative to one another with a distance (d) between an outlet (12) of the conveyor and a base (24) of a container (21), in particular of a bag (22), in the accommodating apparatus (20); and
- metering the bulk material (2) continuously or as a batch process with pre-apportioning, by means of the conveyor, into the container (21) through an introduction opening (23) of the container;
**characterized in that**, when the container (21) is being filled, the degree to which the bulk material (2) is compacted is increased by
- measuring at least one of the following measurement variables: current consumption of the conveyor, torque of the conveyor, filling height of the bulk material (2) in the container (21), metering time; and
- adjusting the distance (d) between the outlet (12) and base (24) in dependence on the measured measurement variable or a combination of the measured measurement variable and a measured weight of the metered bulk material (2) and/or a measured metered volume of the bulk material (2).

2. Method according to Claim 1, **characterized in that** the distance (d) is adjusted continuously at least over the course of one metering time period.

3. Method according to either of Claims 1 and 2, **characterized in that**, during the metering operation, a compacting device for compacting the metered bulk material is fixed on and/or in the container (21) in relation to the outlet (12).

4. Method according to Claim 3, **characterized in that** the compacting device is a constricting device (29) and the container (21) is constricted by means of the constricting device (29) between the base (24) and introduction opening (23).

5. Method according to Claim 4, **characterized in that** the distance (d) is adjusted during the metering operation such that the outlet (12) is positioned between the base (24) and the constricting device (29) for at least 50% of the metering time, preferably for at least 70%, particularly preferably for at least 90% and quite particularly preferably for 100%.

6. Apparatus (1) for metering and compressing bulk material (2) for carrying out a method according to one of Claims 1 to 5, comprising
- the conveyor for the bulk material (2),
- a measuring device for measuring the at least one measurement variable, and
- an accommodating apparatus (20) for accommodating the container (21), wherein the conveyor has an outlet (12) for the bulk material (2), and wherein the accommodating apparatus (20) and the outlet (12), as bulk material (2) is being metered into an introduction opening (23) of the container, can be positioned relative to one another in a controllable and/or regulatable manner, in dependence on the measurement variable or a combination of the measured measurement variable and a measured weight of the metered bulk material (2) and/or a measured metered volume of the bulk material (2).

7. Apparatus (1) according to Claim 6, **characterized in that** the conveyor is designed as a screw conveyor (10), and **in that** the accommodating apparatus (20) and the outlet (12) can be positioned relative to one another in dependence on at least the measured torque.

8. Apparatus (1) according to Claim 6 or 7, having a screw conveyor (10) for metering and compressing bulk material (2), **characterized in that** the screw conveyor (10), when used as intended, is arranged essentially vertically.

9. Apparatus (1) according to either of Claims 6 and 7, **characterized in that** the conveyor is arranged such that the conveying direction of the bulk material (2) in the conveyor is essentially parallel to the action of gravitational force.

10. Apparatus (1) according to Claim 9, **characterized in that** the accommodating apparatus (20) can be positioned in the conveying direction relative to the outlet (12).

11. Apparatus (1) according to one of Claims 6 to 10, **characterized in that** the accommodating apparatus (20) has a supporting device, in particular a bearing surface (25), for supporting a base (24) of the container (21).

12. Apparatus (1) according to one of Claims 6 to 10, **characterized in that** the apparatus (1) has a compacting device which is arranged, during operation, between the base (24) and introduction opening (23) and is intended for compacting the bulk material during the metering operation, wherein the compacting device is fixed relative to the outlet (12).

13. Apparatus (1) according to Claim 12, **characterized in that** the compacting device is designed as a constricting device (29) for constricting a bag (22) accommodated in the accommodating apparatus (20), the device comprising an opening (19) for accommodating the bag (22), wherein during operation, when used as intended, the outlet (12) can be positioned between the base (24) of the bag (22) and the opening (19).

14. Apparatus (1) according to one of Claims 6 to 13, **characterized in that** the apparatus (1) is designed as a bagging carousel.

15. Use of an apparatus (1) according to one of Claims 6 to 14 for metering bulk materials (2) from the list of the following products or mixtures thereof: cement, lime, plastics materials, grain, semolina, flour, bran, animal feed, sugar and salt.

## Revendications

1. Procédé de dosage et de compactage d'un produit en vrac (2), comprenant les étapes suivantes:
- positionner un transporteur et un dispositif de réception (20) l'un par rapport à l'autre avec une distance (d) entre une sortie (12) du transporteur et un fond (24) d'un récipient (21), en particulier d'un sac (22), dans le dispositif de réception (20); et
- doser en continu ou selon un processus par lots exécuté avec préportionnement du produit en vrac (2) au moyen du transporteur dans le récipient (21) par une ouverture de remplissage (23) du récipient;
**caractérisé en ce que**, lors du remplissage du récipient (21), on augmente le compactage du produit en vrac (2) par
- mesure d'au moins une des grandeurs de mesure suivantes: consommation de courant du transporteur, couple de rotation du transporteur, hauteur de remplissage du produit en vrac (2) dans le récipient (21), temps de dosage; et
- réglage de la distance (d) entre la sortie (12) et le fond (24) en fonction de la grandeur de mesure mesurée ou d'une combinaison de la grandeur de mesure mesurée et d'un poids mesuré du produit en vrac dosé (2) et/ou d'un volume dosé mesuré du produit en vrac (2).

2. Procédé selon la revendication 1, **caractérisé en ce que** l'on effectue le réglage de la distance (d) en continu au moins pendant une partie du temps de dosage.

3. Procédé selon une des revendications 1 ou 2, **caractérisé en ce qu'**un dispositif de compactage destiné au compactage du produit en vrac dosé est disposé de façon fixe par rapport à la sortie (12) sur et/ou dans le récipient (21) pendant le dosage.

4. Procédé selon la revendication 3, **caractérisé en ce que** le dispositif de compactage est un dispositif d'étranglement (29) et le récipient (21) est étranglé entre le fond (24) et l'ouverture de remplissage (23) au moyen du dispositif d'étranglement (29).

5. Procédé selon la revendication 4, **caractérisé en ce que** l'on règle la distance (d) pendant le dosage, de telle manière que la sortie (12) soit positionnée entre le fond (24) et le dispositif d'étranglement (29) pendant au moins 50 % du temps de dosage, de préférence pendant au moins 70 %, de préférence encore pendant au moins 90 % et de toute préférence encore pendant 100 %.

6. Dispositif (1) de dosage et de compactage d'un produit en vrac (2) pour la mise en oeuvre d'un procédé selon l'une quelconque des revendications 1 à 5, comprenant
- le transporteur pour le produit en vrac (2),
- un dispositif de mesure pour la mesure de ladite au moins une grandeur de mesure, et
- un dispositif de réception (20) destiné à recevoir le récipient (21), dans lequel le transporteur présente une sortie (12) pour le produit en vrac (2), et dans lequel le dispositif de réception (20) et la sortie (12) peuvent être positionnés l'un par rapport à l'autre d'une façon pouvant être commandée et/ou réglée pendant le dosage de produit en vrac (2) dans une ouverture de remplissage (23) du récipient, en fonction de la grandeur de mesure ou d'une combinaison de la grandeur de mesure mesurée et d'un poids mesuré du produit en vrac dosé (2) et/ou d'un volume dosé mesuré du produit en vrac (2).

7. Dispositif (1) selon la revendication 6, **caractérisé en ce que** le transporteur se présente sous la forme d'un transporteur à vis (10) et **en ce que** le dispositif de réception (20) et la sortie (12) peuvent être positionnés l'un par rapport à l'autre en fonction d'au moins le couple de rotation mesuré.

8. Dispositif (1) selon la revendication 6 ou 7, avec un transporteur à vis (10) pour le dosage et le compactage de produit en vrac (2), **caractérisé en ce que** le transporteur à vis (10) est disposé en direction essentiellement verticale en utilisation normale.

9. Dispositif (1) selon l'une des revendications 6 ou 7, **caractérisé en ce que** le transporteur est disposé de telle manière que la direction de transport du produit en vrac (2) dans le transporteur soit essentiellement parallèle à l'action de la force de la gravité.

10. Dispositif (1) selon la revendication 9, **caractérisé en ce que** le dispositif de réception (20) peut être positionné par rapport à la sortie (12) dans la direction de transport.

11. Dispositif (1) selon l'une quelconque des revendications 6 à 10, **caractérisé en ce que** le dispositif de réception (20) présente un dispositif d'appui, en particulier une face de dépôt (25), pour soutenir un fond (24) du récipient (21).

12. Dispositif (1) selon l'une quelconque des revendications 6 à 10, **caractérisé en ce que** le dispositif (1) présente un dispositif de compactage disposé en service entre le fond (24) et l'ouverture de remplissage (23) pour le compactage du produit en vrac pendant le dosage, dans lequel le dispositif de compactage est disposé de façon fixe par rapport à la sortie (12).

13. Dispositif (1) selon la revendication 12, **caractérisé en ce que** le dispositif de compactage se présente sous la forme d'un dispositif d'étranglement (29) pour l'étranglement d'un sac (22) contenu dans le dispositif de réception (20), comprenant une ouverture (19) destinée à recevoir le sac (22), dans lequel la sortie (12) peut être positionnée en service en utilisation normale entre le fond (24) du sac (22) et l'ouverture (19).

14. Dispositif (1) selon l'une quelconque des revendications 6 à 13, **caractérisé en ce que** le dispositif (1) se présente sous la forme d'un carrousel d'ensachage.

15. Utilisation d'un dispositif (1) selon l'une quelconque des revendications 6 à 14 pour le dosage de produits en vrac (2) de la liste des produits suivants ou de mélanges de ceux-ci: ciment, chaux, matières plastiques, céréales, graviers, farine, argiles, fourrage, sucre, sel.
